# EUROPÄISCHE PATENTSCHRIFT

(11) **EP 2 848 329 B1**
(45) Veröffentlichungstag und Bekanntmachung des Hinweises auf die Patenterteilung: **14.06.2017**
(21) Anmeldenummer: 14002380.5
(22) Anmeldetag: 10.07.2014
(51) Int. Cl.: B21D 45/00, B21D 28/16

(54) **Verfahren und Vorrichtung zum Präzisionsschneiden von Werkstücken in einer Presse**
Method and device for precision cutting of workpieces in a press
Procédé et dispositif de coupe de précision de pièces à usiner dans une presse

(30) Priorität: 11.09.2013 DE 102013015180
(43) Veröffentlichungstag der Anmeldung: 18.03.2015
(73) Patentinhaber: WEBO Werkzeugbau Oberschwaben GmbH, 88279 Amtzell (DE)
(72) Erfinder: Ziesel, Norbert, 88279 Amtzell (DE); Wittig, Axel, 88239 Roggenzell (DE)
(74) Vertreter: Riebling, Peter

(56) Entgegenhaltungen:
- WO-A1-87/02916
- WO-A1-2009/002176
- DE-A1- 1 552 049
- US-A- 3 211 034

## Beschreibung

Die Erfindung betrifft ein Verfahren und ein Präzisionsschneidwerkzeug zum Präzisionsschneiden von Werkstücken in einer Presse nach dem Oberbegriff der unabhängigen Patentansprüche 1 und 5.

Mit der DE 10 2005 045 454 B4 ist eine Presse und ein Verfahren zum Hartschneiden bekannt geworden, bei dem in einem Pressenwerkzeug mindestens ein Distanzelement vorgesehen ist, das einen festen Anschlag für die Pressenbewegung bildet. Die Presse arbeitet mit Ober- und Unterwerkzeugen, die jeweils über eine hydraulische Druckbeaufschlagung angetrieben sind, was mit dem Nachteil verbunden ist, dass die Ober- und Unterwerkzeuge mit getrennten Ölkreisläufen versorgt werden müssen.

In einer anderen Ausgestaltung dieser Druckschrift sind die Krafterzeuger für die Erzeugung der Anpresskraft der Ober- und Unterwerkzeuge aus mechanischen Federelementen gebildet. Ein aktives Pressenwerkzeug ist damit jedoch nicht gegeben. Diese Pressenwerkzeuge arbeiten nur passiv, und zwar entsprechend dem Hub zwischen dem Pressenstößel und dem Pressentisch. Die genannten Federelemente sind demnach passiv ausgebildet, das heißt, sie sind ungesteuert und erzeugen nur eine bestimmte Andruckkraft, ohne dass eine Steuerung gezeigt ist, wie die Andruckkraft geregelt wird, um eine bestimmte Steuerung oder Regelung der Pressenwerkzeuge zu erreichen.

Mit dem Gegenstand der DE 199 08 603 C1 ist eine weitere Presse bekannt geworden, die ein Schneiden mit konstanter Einschnitttiefe erreicht.

Beim Unterwerkzeug ist der Gegenstempel mit einer Ausstoßfeder abgestützt. Der Unterstempel hat im Übrigen einen Endanschlag im Unterwerkzeug; demnach wird das Werkstück gegen einen festen Anschlag des Gegenhalters im Unterwerkzeug geschnitten.

Wegen der ungesteuerten Ausstoßfeder, deren Federkennlinie nicht beeinflussbar ist, besteht der Nachteil, dass beim Öffnen der Presse die Ausstoßfeder im Gegenhalter in Richtung auf den Niederhalter im Werkzeugoberteil drückt, und damit den Stanzabfall in die ursprünglich ausgestanzte Platine wieder hineinbefördert.

Es fehlt demnach an einer gesteuerten Bewegung der den Gegenhalter vorspannenden Krafteinheit.

Mit der EP 0 131 770 A1 ist allgemein das Prinzip des Feinschneidens mit einer Ringzacke gezeigt, die vom Niederhalter in das Werkstück eingeprägt wird.

Zwar verwendet die DD 293 752 A5 ein Federpaket im Bereich des Werkzeugunterteils, es handelt sich jedoch um einen ungesteuerten Krafterzeuger, der nicht in der Lage ist, gesteuert den Stanzabfall aus dem Arbeitsbereich der Presse zu entfernen.

Zusammenfassend kann der genannte Stand der Technik in Pressen unterteilt werden, die mit hydraulischen Antriebselementen arbeiten, was mit dem Nachteil verbunden ist, dass mit der Führung der Hydraulikkreisläufe und der dazugehörenden Ventile ein großer Aufwand mit hohen Kosten verbunden ist.

Der zweite Teil der Druckschriften bezieht sich auf rein mechanisch arbeitende Pressen, bei denen jedoch die Pressenwerkzeuge hydraulisch angetrieben sind. Dies ist insbesondere aus der DE 10 2005 045 454 B4 zu entnehmen.

Die WO 87/02916 A1 offenbart ein Verfahren zum Präzisionsschneiden von Werkstücken mit einer Presse, die aus einem Pressengestell besteht, in dessen Pressenöffnung ein Pressenstößel bewegbar angetrieben ist, der gegen einen Pressentisch arbeitet, wobei mindestens eines der Pressenwerkzeug als Schneidwerkzeug ausgebildet ist, das mindestens aus einem Schneidstempel, einem Niederhalter, einer Schneidmatrize und einem Gegenhalter besteht, wobei das Schneidwerkzeug als Präzisionsschneidwerkzeug arbeitet, dessen Werkzeugunterteil aus einem gesteuerten Rückhaltemodul besteht, das den Gegenhalter in einer bestimmten Pressenstößelstellung zurück hält, um ein Auswerfen des Abfalls zu ermöglichen, wobei der im Werkzeugunterteil angeordnete Gegenhalter auf einem hydraulischen Kraftspeicher abgestützt ist, dessen Druckkraft durch einen hydraulischen Druckspeicher und ein mit dem Druckspeicher verbundenes Rückschlagventil veränderbar ist.

Ähnliche, mit hydraulischen Elementen arbeitende Verfahren sind in WO 2009/002176 A1 oder DE 15 52 049 A1 oder US 3 211 034 A offenbart. Aufgabe der Erfindung ist es, ein Verfahren und eine Vorrichtung zum Präzisionsschneiden von Werkstücken in einer Presse so weiterzubilden, dass eine präzisere Steuerung des Rückhaltemoduls möglich ist..

Zur Lösung der gestellten Aufgabe ist die Erfindung durch ein Verfahren und ein Präzisionsschneidwerkzeug nach den Gegenständen der unabhängigen Ansprüche 1 und 5 gekennzeichnet.

Bekannterweise ist das Feinschneiden ein Fertigungsverfahren zum spanlosen Trennen und, wahlweise, gleichzeitigen Umformen von Metall. Es erlaubt die Fertigung hochpräziser Teile. Im Gegensatz zum normalen Stanzen wird beim Feinschneiden das Rohmaterial der Schnittkontur folgend mittels einer sogenannten Ringzacke festgehalten. Erst dann schneidet ein Stempel mit der gewünschten Form das Metall. In Verbindung mit einem wesentlich verringerten Schneidspalt (ca. 0,5 % der Blechdicke) erreicht man einen zylindrischen Schnittanteil von bis zu 100 % der Blechdicke. Wahlweise können in weiteren Schritten innerhalb des gleichen Arbeitsganges Umformungen oder Prägungen am Metall vorgenommen werden. Deshalb wird immer mehr von Feinschneiden / Umformen gesprochen.

Hierauf ist die Erfindung nicht beschränkt. Die Erfindung erlaubt ein Präzisionsschneidwerkzeug, mit dem auch ein einfaches Stanzen von Material mithilfe einer Schneidmatrize durchgeführt werden kann.

Ebenso können andere Umformvorgänge mit dem erfindungsgemäßen Präzisionsschneidwerkzeug durchgeführt werden, sodass sich der Begriff "Präzisionsschneidwerkzeug" nach der Erfindung in allgemeiner Form auf ein Feinschneiden / Stanzen / Umformen bezieht. Alle drei Möglichkeiten sind in Kombination untereinander oder in Alleinstellung mit dem erfindungsgemäßen Präzisionsschneidwerkzeug vorgesehen.

Durch die Verwendung eines Druckspeichers, der lediglich in der Art eines Kolbens auf das unterseitige Federpaket wirkt, besteht der Vorteil, dass auf Hydraulikkreisläufe, eine Hydraulikpumpe, Hydrauliköl oder aufwendige Steuerelemente verzichtet werden kann. Stattdessen handelt es sich um einen einfachen Druckspeicher, der nicht notwendigerweise mit einem Hydrauliköl arbeitet. Es sind auch pneumatische Druckspeicher möglich. Demzufolge kann auf eine aufwendige und reparaturanfällige Hochdruckpumpe verzichtet werden, weil lediglich ein Druckspeicher vorhanden ist, der entsprechend den Arbeitstakten der Presse abwechselnd gesteuert gefüllt oder entleert wird, und dann aufgrund der selbsttätigen Zurückverformung (Entspannung) des Federpaketes in seinen ursprünglichen Füllzustand übergeführt wird.

Das erfindungsgemäße Präzisionsschneidwerkzeug ist demnach nicht von den Antriebselementen der Presse abhängig. Es arbeitet vollkommen autonom, was bedeutet, dass die Presse selbst nach einem beliebigen Verfahren arbeiten kann. Es kann sich demnach um eine hydraulische oder um eine mechanische oder um eine servomotorisch angetriebene Presse oder um anderweitige Antriebskinematiken einer Presse handeln, die bei der vorliegenden Erfindung keinerlei Rolle spielen, weil die Antriebselemente der Presse völlig unabhängig von den Antriebselementen des Präzisionsschneidwerkzeuges sind.

Demnach ergibt sich mit den Merkmalen der Erfindung erstmals der Vorteil, dass das Präzisionsschneidwerkzeug in beliebige Pressen mit beliebigen Antriebsprinzipien eingesetzt werden kann, und nicht von der Art der Presse abhängt. Anstatt eines üblichen Werkzeuges in einer Presse kann demnach als weiteres Werkzeug das autonom arbeitende Präzisionsschneidwerkzeug nach der Erfindung verwendet werden. Es kann modulartig mit anderen Werkzeugen in den Pressenraum eingebaut werden, ohne auf die Kinematik und den Antrieb der Presse selbst angewiesen zu sein.

Wichtig bei der Erfindung ist demnach, dass dem Gegenhalter des Unterwerkzeuges ein bevorzugt mechanisches Tellerfederpaket zugeordnet ist, das über einen Druckraum mit einem Rückhaltemodul in Verbindung steht. Das Rückhaltemodul besteht erfindungsgemäß aus einem wiederaufladbaren Druckspeicher in Verbindung mit einem im Strömungsweg angeordneten Rückschlagventil, dessen Öffnungs- und Schließzustand in Abhängigkeit vom Pressenhub gesteuert wird.

Ein solches Rückhaltemodul bestehend aus dem Druckspeicher und dem steuerbaren Rückschlagventil kann im Pressenwerkzeug selbst oder in einer beliebigen Entfernung vom Präzisionsschneidwerkzeug - auch außerhalb der Presse - angeordnet sein. Beim Druckspeicher handelt es sich um ein Druckgefäß, welches mit einem Druckmedium, wie zum Beispiel Luft, Gas oder einem Hydraulikmedium (Wasser oder Öl), gefüllt ist und das einen Druck von etwa 100 bis 250 bar beherrschen sollte.

Wichtig bei diesem Druckmodul ist, dass die Druckkraft des dort gespeicherten Druckmediums ausreicht, der Federkraft des Federpaketes entgegenzuwirken, um dieses in einer bestimmten Verfahrensstellung des Präzisionsschneidwerkzeuges zurückzuhalten.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Im Folgenden wird die Erfindung anhand von lediglich einen Ausführungsweg darstellenden Zeichnungen näher erläutert.

Es zeigen:
Figur 1: schematisiert dargestellte Presse mit einer Anzahl von Pressenwerkzeugen
Figur 2: das Präzisionsschneidwerkzeug nach Figur 1 in einer vergrößerten Darstellung
Figur 3: die Stellung 0 des Schneidwerkzeuges
Figur 4: die Stellung 1 des Schneidwerkzeuges
Figur 5: die Stellung 2 des Schneidwerkzeuges
Figur 6: die Stellung 3 des Schneidwerkzeuges
Figur 7: die Stellung 4 des Schneidwerkzeuges
Figur 8: die Stellung 5 des Schneidwerkzeuges
Figur 9: die Stellung 6 des Schneidwerkzeuges

In Figur 1 ist allgemein dargestellt, dass eine Presse 1 beliebiger Art ein Pressengestell 2 aufweist, in dessen Pressenöffnung 3 ein Pressenstößel 4 über beliebige Antriebselemente 5 in den Pfeilrichtungen 6 bewegbar angeordnet ist.

Als Beispiel sind in der Öffnung des Pressengestells 2 eine Anzahl von Pressenwerkzeugen angeordnet; die Art und Anzahl der Pressenwerkzeuge ist beliebig. Es kann lediglich ein einziges Pressenwerkzeug, aber auch eine Vielzahl von Pressenwerkzeugen in der Öffnung 3 des Pressengestells 2 angeordnet sein.

Als Beispiel ist im vorliegenden Fall angegeben, dass das erste Pressenwerkzeug aus einem Werkzeugoberteil 8 mit einem dazugehörenden Werkzeugunterteil 12 besteht.

Das Werkzeugunterteil 12 ist jeweils auf der Oberseite des Pressentisches 7 befestigt. Das zweite Pressenwerkzeug besteht aus dem Werkzeugoberteil 9 und dem Werkzeugunterteil 13, das dritte Pressenwerkzeug besteht aus dem Werkzeugoberteil 10 und dem Werkzeugunterteil 14. In der Zeichnung nach Figur 1 ist die Durchlaufrichtung des in der Presse 1 in Folgeschritten zu bearbeitenden Werkstückes dargestellt. Es wird zunächst im Werkzeug 8, 12 bearbeitet, gelangt dann mit dem nächsten Arbeitstakt in das Werkzeug 9, 13 und mit dem dritten Arbeitstakt in das Werkzeug 10, 14.

Wichtig bei der Erfindung ist, dass als ein weiteres Werkzeug - entweder in Alleinstellung oder in Kombination mit anderen Werkzeugen - ein erfindungsgemäßes Präzisionsschneidwerkzeug 17 im Pressengestell 2 angeordnet ist. Es besteht aus einem Werkzeugoberteil 11 und einem auf dem Pressentisch 7 angeordneten Werkzeugunterteil 15. Im gezeigten Ausführungsbeispiel ist das Präzisionsschneidwerkzeug 17 am Schluss der Bearbeitungskette, auf der rechten Seite des Pressengestells 2, angeordnet.

Hierauf ist die Erfindung nicht beschränkt. Das Präzisionsschneidwerkzeug 17 kann in Alleinstellung in einer Presse 1 eingebaut sein oder in einer beliebigen Reihenfolge sich mit den Pressenwerkzeugen 8, 12; 9, 13; 10, 14 abwechseln. Es können auch mehr als ein Präzisionsschneidwerkzeug 17 angeordnet sein.

Wesentlich bei der Erfindung ist nun, dass das Werkzeugunterteil 15 des Präzisionsschneidwerkzeuges 17 aktiv arbeitet, das heißt, es hat ein aktives Rückhaltemodul 34, das in der Lage ist, den Gegenhalter 24 (siehe Figur 2) in einer bestimmten Pressenstellung zurückzuhalten, um ein Auswerfen des Abfalls 23 zu ermöglichen.

Dies wird anhand der Figur 2 näher erläutert.

Figur 2 zeigt, dass im Werkzeugoberteil 11 ein oder mehrere Aufnahmen für ein Federpaket 18 angeordnet sind. Bei dem jeweiligen Federpaket handelt es sich bevorzugt um Tellerfedern. Statt derartiger Tellerfedern können auch andere Kraftspeicher verwendet werden, wie zum Beispiel Hydraulikelemente, mechanische Federn, wie zum Beispiel Schraubendruckfedern, Spiral- oder Keilfedern oder dergleichen.

Die Federpakete 18 wirken über zugeordnete Druckelemente auf einen Niederhalter 20. Direkt mit dem Werkzeugoberteil 11 ist ein Schneidstempel 19 verbunden.

Der Schneidstempel 19 wirkt mit seinen Schneidkanten auf eine am Werkzeugunterteil 15 befestigte Schneidmatrize 22. Dazwischen ist ein Werkstück 21 angeordnet, das ein mittiges Abfallstück ausbildet, das nach erfolgtem Ausschneiden des Werkstückes 21 als Abfall 23 gesteuert aus dem Pressenraum entfernt werden soll.

Im Werkzeugunterteil 15 ist ein Gegenhalter 24 angeordnet, der einen Hydraulikkolben 25 an seiner Unterseite trägt, der mit einer Druckplatte 29 in einen Hydraulikzylinder eingreift. Oberhalb der Druckplatte 29 ist ein Druckraum 32 ausgebildet, der unter dem Druck eines Druckspeichers 28 steht, wobei ein steuerbares Rückschlagventil 27 flüssigkeits- oder luftleitend mit dem Druckraum 32 verbunden ist.

Des Weiteren können auch Werkzeugober- und Werkzeugunterteil in Ihrer Funktion getauscht sein, was ein Schneiden nach oben mit Auswurf nach unten bedeuten würde. Ebenso kann der in mit 23 bezeichnete Abfall das Werkstück und 21 den Abfall je nach Bauteilausbildung darstellen.

Die Druckplatte 29 ist an der Unterseite durch einen Kraftspeicher abgestützt, der im bevorzugten Ausführungsbeispiel als Tellerfederpaket 26 ausgebildet ist. Hierauf ist die Erfindung nicht beschränkt.

Statt einem Tellerfederpaket können sämtliche anderen hydraulischen, pneumatischen oder mechanischen Kraftspeicher verwendet werden. Es wird jedoch die Verwendung eines Federpaketes 26 bevorzugt, weil keinerlei hydraulischen Antriebselemente, Hochdruckpumpen oder dergleichen verwendet werden müssen. Das führt dazu, dass das Werkzeugunterteil 15 mithilfe des aus dem Druckspeicher 28 und dem Rückschlagventil 27 gebildeten Rückhaltemodul 34 aktiv arbeitet und nicht vom Pressenhub der Presse 1 abhängig ist.

In den Figuren 3 bis 9 ist ein vollständiger Arbeitsablauf beim Betrieb des Präzisionsschneidwerkzeuges 17 dargestellt.

In der Figur 3 ist die Stellung 0 gezeigt. Der Pressenstößel 4 befindet sich in seinem OT und der Pressenraum ist geöffnet. Das Werkstück 21 liegt frei auf dem Werkzeugunterteil 15, und das Rückhaltemodul 34 ist geschlossen, was bedeutet, dass der Druckspeicher 28 gefüllt ist und unter Druck steht, wobei das Rückschlagventil 27 geschlossen ist. Dies wird durch die durchgezogene Linie mit dem Schließzustand 30 dargestellt.

In der Stellung 1 nach Figur 4 fährt der Pressestößel 4 in Pfeilrichtung 6 nach unten und schließt den Pressenraum. Dadurch setzt der Niederhalter 20 auf dem Werkstück 21 auf, und der Schneidstempel 19 liegt auf der Oberseite des Werkstückes 21 auf.

In dieser Stellung ist der Druckspeicher im Rückhaltemodul 34 geschlossen. In der Stellung 2 fährt der Pressenstößel 4 nach Figur 5 weiter in Pfeilrichtung 6 nach unten, wodurch der Schneidstempel 19 das Werkstück 21 durchtrennt und ein mittiges Abfallstück 23 ausbildet. Das Federpaket 18 wird dadurch vorgespannt. Der Niederhalter 20 klemmt unter der Krafteinwirkung der Federpakete 18 das Werkstück 21 ein, bevor der Schneidstempel 19 die Schneidoperation am Werkstück 21 durchführt.

Mit dem nach unten fahrenden Gegenhalter 24 wird auch gleichzeitig der Hydraulikkolben 25 mit seiner Druckplatte 29 in den Hydraulikzylinder im Werkzeugunterteil 15 gefahren, wodurch der Druckraum 32 expandiert, und somit das Druckmedium bei automatisch in diesem Schließzustand offenem Rückschlagventil 27 aus dem Druckspeicher 28 ansaugt.

In der Stellung 3 nach Figur 6 ist der durchgeschnittene Zustand des Werkstücks dargestellt. Der Abfall 23 liegt auf dem Gegenhalter 24 und der untere Totpunkt der Presse ist damit erreicht. In diesem Zustand ist der maximale Füllzustand des Druckraumes 32 erreicht, und somit ist der Druckspeicher 28 maximal entleert. Das Rückschlagventil 27 geht in seinen Schließzustand 30. Dieser ist gegensätzlich zu dem in Figur 5 dargestellten Offenzustand 31.

Bei dem Zurückfahren des Pressenstößels 4 in Pfeilrichtung 6' bleibt das Rückschlagventil 27 im Schließzustand 30; der Niederhalter 20 wird entlastet und der Schneidstempel 19 bewegt sich vom Abfall 23 weg. Dadurch entsteht eine Freistellung 33 im Bereich des nun ausgeschnittenen Werkstückes 21.

In der Stellung 5 fährt der Pressenstößel 4 weiter in Pfeilrichtung 6' nach oben, wodurch der Pressenraum vergrößert wird. Der Niederhalter 20 hat keinen Kontakt mehr mit dem ausgeschnittenen Werkstück und dem ausgeschnittenen Abfall 23. Das Rückschlagventil 27 bleibt in seinem Schließzustand 30 geschlossen, und das fertig ausgeschnittene Werkstück 21 wird in Pfeilrichtung 35 entfernt.

In der Stellung 6 nach Figur 9 bleibt der ausgeschnittene Abfall 23 auf der Oberseite des Gegenhalters 24 liegen, der Pressenstößel 4 hat seinen oberen Totpunkt (OT) erreicht, das Rückschlagventil 27 geht in seinen Offenzustand 36, der entgegengesetzt dem Flüssigkeitsfluss nach Figur 5 ist; der Druckraum 32 wird nun durch die Federkraft des Federpaketes 26 langsam entleert; somit fließt das Öl im Offenzustand 36 zurück durch das offene Rückschlagventil 27 in den Druckspeicher 28 zurück.

Dies hat zur Folge, dass der Gegenhalter 24 in seiner Ursprungsposition nach Stellung 0 gemäß Figur 3 hochfährt, und der Abfall 23 über der Schnittoberfläche liegt und problemlos entnommen werden kann.

Vorteil des erfindungsgemäßen Verfahrens und der das Verfahren ausübenden Vorrichtung ist, dass die Werkzeugtechnologie des Präzisionsschneidwerkzeuges in eine beliebige Pressenbauart untergebracht werden kann, ohne dass sie von den Pressenantriebselementen selbst beaufschlagt oder abhängig sind. Das erfindungsgemäße Verfahren ermöglicht einen Glattschnittanteil von über 70% der vertikalen Schnittfläche, während beim normalen Schneiden bekanntermaßen ein Glattschnittanteil von ca. 30% und 70 Bruchfläche in der Schnittfläche realisierbar ist.

Die dargestellte Konstruktion des Präzisionsschneidwerkzeuges ist im Vergleich zu den üblichen, hydraulisch angetriebenen Präzisionsschneidwerkzeugen preiswerter, und es können sehr hohe Hubzahlen mit über 80 Hüben pro Minute erreicht werden, was mit hydraulisch angetriebenen Präzisionsschneidwerkzeugen nur mit wesentlich höherem Aufwand und wesentlich höheren Kosten möglich ist.

Die Erfindung zeichnet sich demnach durch ein Präzisionsschneidwerkzeug aus, das im Bereich seines Gegenhalters einen Hydraulikkolben aufweist, der mit einem Hydraulikzylinder zusammenarbeitet, der an seiner einen Seite einen Druckraum für einen Druckspeicher aufweist, und an seiner gegenüberliegenden Seite einen bevorzugt mechanischen Kraftspeicher aufweist. Hierbei handelt es sich um ein autarkes Präzisionsschneidwerkzeug, welches aktiv eine Rückhaltebewegung für den Gegenhalter in einem bestimmten Arbeitstakt durchführt, ohne dass eine solche Bewegung von den Pressenelementen selbst abhängig ist.

Die Öffnungs- und Schließbewegung des Rückschlagventils wird von der Bewegung des Pressenstößels 4 gesteuert. Hierzu können beliebige Steuerelemente verwendet werden, wie zum Beispiel mechanische oder elektronische Wegmesselemente und dazugehörende Regeleinrichtungen sowie eine elektronische Kopplung mit der Pressensteuerung, die ebenfalls die Position des Pressenstößels auswertet. Das gesamte Präzisionsschneidwerkzeug ist aufgrund seiner Minderzahl von bewegten Teilen wartungsarm, insbesondere weil auf hydraulisch angetriebene Elemente verzichtet werden kann.

### Zeichnungslegende

- 1: Presse
- 2: Pressengestell
- 3: Öffnung
- 4: Pressenstößel
- 5: Antriebselement
- 6: Pfeilrichtung 6'
- 7: Pressentisch
- 8: Werkzeugoberteil
- 9: Werkzeugoberteil
- 10: Werkzeugoberteil
- 11: Werkzeugoberteil
- 12: Werkzeugunterteil
- 13: Werkzeugunterteil
- 14: Werkzeugunterteil
- 15: Werkzeugunterteil
- 16: Hinweispfeil
- 17: Präzisionsschneidwerkzeug (aktiv)
- 18: Federpaket
- 19: Schneidstempel
- 20: Niederhalter
- 21: Werkstück
- 22: Schneidmatrize
- 23: Abfall
- 24: Gegenhalter
- 25: Hydraulikkolben
- 26: Federpaket
- 27: Rückschlagventil
- 28: Druckspeicher
- 29: Druckplatte
- 30: Schließzustand
- 31: Offenzustand
- 32: Druckraum
- 33: Freistellung
- 34: Rückhaltemodul
- 35: Pfeilrichtung
- 36: Offenzustand

## Patentansprüche

1. Verfahren zum Präzisionsschneiden von Werkstücken mit einer Presse (1), die aus einem Pressengestell (2) besteht, in dessen Pressenöffnung (3) ein Pressenstößel (4) bewegbar angetrieben ist, der gegen einen Pressentisch (7) arbeitet, wobei mindestens eines der Pressenwerkzeug (8, 12; 9, 13; 10, 14; 11, 15; 17) als Schneidwerkzeug ausgebildet ist, das mindestens aus einem Schneidstempel (19), einem Niederhalter (20), einer Schneidmatrize (22) und einem Gegenhalter (24) besteht, wobei das Schneidwerkzeug als Präzisionsschneidwerkzeug (17) arbeitet, dessen Werkzeugunterteil (15) aus einem gesteuerten Rückhaltemodul (34) besteht, das den Gegenhalter (24) in einer bestimmten Pressenstößelstellung zurück hält, um ein Auswerfen des Abfalls (23) zu ermöglichen, wobei der im Werkzeugunterteil (15) angeordnete Gegenhalter (24) einen Hydraulikkolben (25) an seiner Unterseite trägt, der mit einer Druckplatte (29) in einen Hydraulikzylinder eingreift, wobei die Unterseite der Druckplatte (29) auf einem Kraftspeicher (26,) abgestützt ist, dessen Druckkraft durch einen ein Druckmedium enthaltenden Druckspeicher (28) und ein mit dem Druckspeicher (28) verbundenes Rückschlagventil (27) veränderbar ist, **dadurch gekennzeichnet, dass** der Kraftspeicher als Federpaket (26) oder als pneumatischer Kraftspeicher ausgebildet ist, wobei oberhalb der Druckplatte (29) ein Druckraum (32) ausgebildet ist, der unter dem Druck des Druckspeichers (28) steht, welcher über das steuerbare Rückschlagventil (27) flüssigkeits- oder luftleitend mit dem Druckraum (32) verbunden ist derart, dass mit dem nach unten fahrenden Pressenstößel der Gegenhalter (24) und gleichzeitig der Hydraulikkolben (25) mit seiner Druckplatte (29) in den Hydraulikzylinder im Werkzeugunterteil (15) gefahren wird, wodurch der Druckraum (32) expandiert und somit das Druckmedium bei automatisch in diesem Schließzustand (30) offenen Rückschlagventil (27) aus dem Druckspeicher (28) ansaugt, und bei nach oben fahrendem Pressenstößel (4) das Rückschlagventil (27) in seinen Offenzustand (36) geht, wobei der Druckraum (32) nun durch die Federkraft des Federpaketes (26) langsam entleert wird, und das Druckmedium im Offenzustand (36) durch das offene Rückschlagventil (27) in den Druckspeicher (28) zurück fließt, wobei der Gegenhalter (24) in seine Ursprungsposition hochfährt.

2. Verfahren nach Anspruch 1, **dadurch gekennzeichnet, dass** das Präzisionsschneidwerkzeug (17) eine Rückhaltebewegung für den Gegenhalter (24) in einem bestimmten Arbeitstakt durchführt, ohne dass eine solche Bewegung von den Pressenelementen oder Werkzeugexternen aktiven Vorrichtungen (z. B. Hydraulikaggregat) selbst abhängig ist.

3. Verfahren nach Anspruch 1 oder 2, **dadurch gekennzeichnet, dass** ein mechanisch wirkendes Tellerfederpaket oder andere mechanische Kraftspeicher (26) als den Gegenhalter (24) abstützendes Element verwendet wird, dessen Kraftkennlinie durch den Druckspeicher (28) und das mit dem Druckspeicher (28) zusammenwirkende Rückschlagventil (27) und der Pressenstößelposition veränderbar ist.

4. Verfahren nach einem der Ansprüche 1 bis 3, **dadurch gekennzeichnet, dass** das Präzisionsschneidwerkzeug autark arbeitet, und aktiv eine Rückhaltebewegung für den Gegenhalter (24) in einem bestimmten Arbeitstakt durchführt, ohne dass eine solche Bewegung von den Pressenelementen selbst abhängig ist.

5. Präzisionsschneidwerkzeug (17) geeignet zum Einbau in einem Pressengestell (2), in dessen Pressenöffnung (3) ein Pressenstößel (4) bewegbar angetrieben ist, der gegen einen Pressentisch (7) arbeitet, das mindestens aus einem Schneidstempel (19, einem Niederhalter (20) einer Schneidmatrize (22) und einem Gegenhalter (24) besteht, wobei der im Werkzeugunterteil (15) angeordnete Gegenhalter (24) einen Hydraulikkolben (25) an seiner Unterseite trägt, der mit einer Druckplatte (29) in einen Hydraulikzylinder eingreift, wobei die Unterseite der Druckplatte (29) auf einem Kraftspeicher (26) abgestützt ist, dessen Druckkraft durch einen Druckspeicher (28) und ein mit dem Druckspeicher (28) verbundenes Rückschlagventil (27) veränderbar ist, **dadurch gekennzeichnet, dass** der Kraftspeicher als Federpaket (26) oder als pneumatischer Kraftspeicher ausgebildet ist, wobei oberhalb der Druckplatte (29) ein Druckraum (32) ausgebildet ist, der unter dem Druck des Druckspeichers (28) steht, der über das steuerbare Rückschlagventil (27) flüssigkeits- oder luftleitend mit dem Druckraum (32) verbunden ist.

6. Presse zum Präzisionsschneiden von Werkstücken mit einem Präzisionsschneidwerkzeug nach Anspruch 5.

7. Presse nach Anspruch 6, **dadurch gekennzeichnet, dass** der Öffnungs- und Schließzustand des Rückschlagventils (27) in Abhängigkeit vom Pressenhub bzw. Pressenstößelstellung gesteuert ist.

## Claims

1. Method for precision cutting of workpieces with a press (1) comprising a press frame (2) in the press opening (3) of which a press ram (4) which operates against a press table (7) is movably driven, wherein at least one of the press tools (8, 12; 9, 13; 10, 14; 11, 15; 17) is designed as a cutting tool which comprises at least a cutting punch (19), a hold-down device (20), a cutting die (22) and a counter holder (24), wherein the cutting tool operates as a precision cutting tool (17) the lower part (15) of which comprises a controlled retaining module (34) which retains the counter holder (24) in a given press ram position in order to enable ejection of the waste (23), wherein the counter holder (24) arranged in the lower part (15) of the tool carries on its lower side a hydraulic piston (25) which engages with a pressure plate (29) in a hydraulic cylinder, wherein the lower side of the pressure plate (29) is supported on an energy-storing device (26) the compressive force of which is variable by a pressure accumulator (28) containing a pressure medium and a non-return valve (27) connected to the pressure accumulator (28), **characterised in that** the energy-storing device is designed as a spring assembly (26) or as a pneumatic energy-storing device, wherein above the pressure plate (29) is formed a pressure chamber (32) which is under the pressure of the pressure accumulator (28) which is connected to the pressure chamber (32) in liquid-conducting or air-conducting relationship via the controllable non-return valve (27) in such a way that with the downwardly travelling press ram the counter holder (24) and at the same time the hydraulic piston (25) with its pressure plate (29) is moved into the hydraulic cylinder in the lower part (15) of the tool, whereby the pressure chamber (32) expands and hence draws the pressure medium out of the pressure accumulator (28) when the non-return valve (27) in this closed state (30) is automatically opened, and when the press ram (4) travels upwards the non-return valve (27) moves to its open state (36), wherein the pressure chamber (32) is now slowly emptied by the spring force of the spring assembly (26), and the pressure medium in the open state (36) flows back through the open non-return valve (27) into the pressure accumulator (28), wherein the counter holder (24) travels up to its original position.

2. Method according to claim 1, **characterised in that** the precision cutting tool (17) performs a retaining movement for the counter holder (24) in a given working stroke without such a movement being dependent on the press components or active devices external to the tool (e.g. hydraulic unit) themselves.

3. Method according to claim 1 or 2, **characterised in that** a mechanically operating plate spring assembly or other mechanical energy-storing device (26) is used as the element which supports the counter holder (24), the force characteristic of which is variable by the pressure accumulator (28) and the non-return valve (27) cooperating with the pressure accumulator (28) and the press ram position.

4. Method according to one of claims 1 to 3, **characterised in that** the precision cutting tool operates autonomously, and actively performs a retaining movement for the counter holder (24) in a given working stroke without such a movement being dependent on the press components themselves.

5. Precision cutting tool (17) suitable for installation in a press frame (2) in the press opening (3) of which a press ram (4) which operates against a press table (7) is movably driven, which comprises at least a cutting punch (19), a hold-down device (20), a cutting die (22) and a counter holder (24), wherein the counter holder (24) arranged in the lower part (15) of the tool carries on its lower side a hydraulic piston (25) which engages with a pressure plate (29) in a hydraulic cylinder, wherein the lower side of the pressure plate (29) is supported on an energy-storing device (26) the compressive force of which is variable by a pressure accumulator (28) and a non-return valve (27) connected to the pressure accumulator (28), **characterised in that** the energy-storing device is designed as a spring assembly (26) or as a pneumatic energy-storing device, wherein above the pressure plate (29) is formed a pressure chamber (32) which is under the pressure of the pressure accumulator (28) which is connected to the pressure chamber (32) in liquid-conducting or air-conducting relationship via the controllable non-return valve (27).

6. Press for precision cutting of workpieces having a precision cutting tool according to claim 5.

7. Press according to claim 6, **characterised in that** the open and closed states of the non-return valve (27) are controlled as a function of the press stroke or press ram position.

## Revendications

1. Procédé de coupe de précision de pièces à usiner dans une presse (1) composée d'un châssis de presse (2) dans l'ouverture (3) duquel est entraîné, mobile, un coulisseau (4) qui fonctionne vers un plateau de presse (7), l'un au moins des outils de presse (8, 12 ; 9, 13 ; 10, 14 ; 11, 15 ; 17) étant conçu comme un outil de coupe qui se compose au moins d'un poinçon de coupe (19), d'un abaisseur (20), d'une matrice de coupe (22) et d'une contre-pointe (24), l'outil de coupe fonctionnant comme un outil de coupe de précision (17) dont la partie inférieure d'outil (15) se compose d'un module de retenue commandé (34) qui retient la contre-pointe (24) dans une position de coulisseau définie, afin de permettre une éjection des chutes (23), la contre-pointe (24) disposée dans la partie inférieure d'outil (15) portant sur son côté inférieur un piston hydraulique (25) qui pénètre avec une plaque de pression (29) dans un cylindre hydraulique, le côté inférieur de la plaque de pression (29) étant en appui sur un accumulateur d'énergie (26) dont la force de pression est apte à être modifiée grâce à un accumulateur de pression (28) contenant un agent de pression et à un clapet antiretour (27) relié audit accumulateur de pression (28), **caractérisé en ce que** l'accumulateur d'énergie est conçu comme un bloc-ressort (26) ou comme un accumulateur d'énergie pneumatique, un espace de pression (32) étant formé au-dessus de la plaque de pression (29) et étant soumis à la pression de l'accumulateur de pression (28) qui est relié audit espace de pression (32), de manière étanche au liquide ou à l'air, par l'intermédiaire du clapet antiretour (27) apte à être commandé, de telle sorte qu'avec le coulisseau qui descend, la contre-pointe (24) et en même temps le piston hydraulique (25) avec sa plaque de pression (29) soient amenés dans le cylindre hydraulique dans la partie inférieure d'outil (15), moyennant quoi l'espace de pression (32) se détend et aspire ainsi l'agent de pression à partir de l'accumulateur de pression (28) en présence du clapet antiretour (27) automatiquement ouvert dans cet état fermé (30), et lorsque le coulisseau (4) monte, le clapet antiretour (27) passe à son état ouvert (36), l'espace de pression (32) se vidant alors lentement grâce à la force élastique du bloc-ressort (26), et l'agent de pression, à l'état ouvert (36), revenant par le clapet antiretour (27) ouvert dans l'accumulateur de pression (28), la contre-pointe (24) montant jusqu'à sa position de départ.

2. Procédé selon la revendication 1, **caractérisé en ce que** l'outil de coupe de précision (17) décrit un mouvement de retenue pour la contre-pointe (24) suivant un rythme défini sans qu'un tel mouvement dépende lui-même des éléments de presse ou de dispositifs actifs extérieurs aux outils (par exemple groupe hydraulique).

3. Procédé selon la revendication 1 ou 2, **caractérisé en ce qu'**un bloc de ressorts à disques à action mécanique ou d'autres accumulateurs d'énergie mécaniques (26) sont utilisés comme élément supportant la contre-pointe (24), dont la courbe caractéristique de force est apte à être modifiée grâce à l'accumulateur de pression (28) et au clapet antiretour (27) qui coopère avec celui-ci, et à la position du coulisseau.

4. Procédé selon l'une des revendications 1 à 3, **caractérisé en ce que** l'outil de coupe de précision fonctionne de manière autonome et décrit activement un mouvement de retenue pour la contre-pointe (24), suivant un rythme défini, sans qu'un tel mouvement dépende lui-même des éléments de presse.

5. Outil de coupe de précision apte à être monté dans un châssis de presse (2) dans l'ouverture (3) duquel est entraîné, mobile, un coulisseau (4) qui fonctionne vers un plateau de presse (7), qui se compose au moins d'un poinçon de coupe (19), d'un abaisseur (20), d'une matrice de coupe (22) et d'une contre-pointe (24), la contre-pointe (24) disposée dans la partie inférieure d'outil (15) portant sur son côté inférieur un piston hydraulique (25) qui pénètre avec une plaque de pression (29) dans un cylindre hydraulique, le côté inférieur de la plaque de pression (29) étant en appui sur un accumulateur d'énergie (26) dont la force de pression est apte à être modifiée grâce à un accumulateur de pression (28) et à un clapet antiretour (27) relié audit accumulateur de pression (28), **caractérisé en ce que** l'accumulateur d'énergie est conçu comme un bloc-ressort (26) ou comme un accumulateur d'énergie pneumatique, un espace de pression (32) étant formé au-dessus de la plaque de pression (29) et étant soumis à la pression de l'accumulateur de pression (28) qui est relié audit espace de pression (32), de manière étanche au liquide ou à l'air, par l'intermédiaire du clapet antiretour (27) apte à être commandé.

6. Presse de coupe de précision de pièces à usiner, avec un outil de coupe de précision selon la revendication 5.

7. Presse selon la revendication 6, **caractérisée en ce que** les états ouvert et fermé du clapet antiretour (27) sont commandés en fonction de la course de la presse ou de la position du coulisseau.
